# FASCICULE DE BREVET EUROPEEN

(11) **EP 3 941 644 B1**
(45) Date de publication et mention de la délivrance du brevet: **11.09.2024**
(21) Numéro de dépôt: 20711610.4
(22) Date de dépôt: 20.03.2020
(51) Int. Cl.: B05B 3/02, B05B 3/14, B05C 5/02

(54) **SYSTÈME DE MISE EN MOUVEMENT D'UNE BUSE D'APPLICATION D'UN PRODUIT**
SYSTEM ZUM BEWEGEN EINER PRODUKTAUFTRAGSDÜSE
SYSTEM FOR MOVING A PRODUCT APPLICATION NOZZLE

(30) Priorité: 20.03.2019 FR 1902884
(43) Date de publication de la demande: 26.01.2022
(73) Titulaire: Exel Industries, 51200 Epernay (FR)
(72) Inventeur: BATLLO, Benoît, 75009 PARIS (FR)
(74) Mandataire: Lavoix
(86) Numéro de dépôt international: PCT/EP2020/057820
(87) Numéro de publication internationale: WO 2020/188096

(56) Documents cités:
- DE-A1- 102004 062 063
- US-A- 5 519 268
- US-A1- 2006 127 589

## Description

La présente invention concerne un système de mise en mouvement d'une buse d'application d'un produit.

US 5 519 268 A décrit un système électromagnétique oscillant, incluant un électroaimant avec au moins deux pôles, chaque pôle portant au moins un enroulement connecté à un champ électrique alternatif. Un rotor est disposé entre les pôles et inclut un arbre rotatif disposé dans l'orifice des enroulements. L'arbre est creux et comporte un ressort de torsion en son sein. Une extrémité du ressort de torsion est rigidement attachée à l'intérieur de l'arbre et l'autre extrémité est rigidement attachée à un point stationnaire.

DE 10 2004 062063 A décrit un dispositif de distribution qui comprend un tube pour transporter un matériau visqueux. Le tube se présente sous la forme d'un ressort, qui est connecté à un élément de support du côté de l'entrée et à une buse du côté de la sortie. Le tube est formé par un matériau ferromagnétique qui peut être défléchi radialement à son extrémité libre à l'aide d'un électroaimant.

US 2006/127589 A1 décrit la pulvérisation d'un mélange réactif liquide, sous la forme d'un jet pulvérisé. Le jet est mis en oscillation et l'amplitude et/ou la fréquence d'oscillation sont ajustées pendant la pulvérisation. Le réglage de l'oscillation modifie la surface de pulvérisation.

Par ailleurs, pour réaliser une application d'un cordon spiralisé ou homogène de produit visqueux sur une largeur constante (par exemple de 10 à 30 mm) avec une faible épaisseur (par exemple inférieure à 2 mm), il est nécessaire de mettre le produit en mouvement à la sortie d'une buse d'application du produit. Cela est valable pour les produits tels que les mastics, les colles ou les graisses, notamment dans les domaines de l'assemblage de tôles, dans l'application de cordons d'étanchéité de mastic ou plus généralement dans le cas de l'application d'un produit dont la viscosité est comprise par exemple entre 5000 et 1 million de centipoises.

Des systèmes de mise en rotation du produit lors de l'écoulement par air ou par un désaxage de la buse et un mouvement mécanique de rotation sont connus. Les procédés utilisant l'air manquent de flexibilité et de stabilité, et les systèmes à désaxage mécanique de la buse utilisant un moteur électrique ont les inconvénients d'un prix élevé, de l'usure des guidages et de l'encombrement du moteur électrique.

C'est à ces inconvénients qu'entend remédier l'invention en proposant un nouveau système de mise en mouvement d'une buse d'application de produit, réduisant la complexité, le prix, l'encombrement et l'usure des pièces du système.

A cet effet, l'invention concerne un système de mise en mouvement d'une buse d'application d'un produit, comprenant un conduit flexible terminé par une buse. Ce système comprend en outre un dispositif magnétique incluant une pluralité d'aimants permanents fixés à la buse et une pluralité d'électro-aimants placés à distance autour des aimants permanents de la buse, ce dispositif magnétique générant des oscillations de la buse de façon excentrée par rapport à un axe central du système. Chacun des électro-aimants comprend un noyau de fer et une bobine alimentée électriquement, et le noyau de fer présente une partie s'étendant radialement en regard des aimants permanents de la buse. Le noyau de fer présente un amortisseur situé en regard de la buse.

Grâce à l'invention, le fonctionnement magnétique supprime les frottements et l'usure entre les pièces en mouvement et augmente la durée de vie du système. En outre, l'absence de moteur électrique réduit le prix et l'encombrement du système.

Selon des aspects avantageux mais non obligatoires de l'invention, un tel système de mise en mouvement peut incorporer une ou plusieurs des caractéristiques suivantes, prises selon toute combinaison techniquement admissible :
- Les électro-aimants sont alimentés de manière à tous repousser les aimants permanents ou à tous attirer les aimants permanents.
- Le dispositif magnétique comporte au moins deux aimants permanents répartis sur une périphérie de la buse et ayant une même polarité orientée vers un côté extérieur, et au moins deux électro-aimants disposés autour des aimants permanents de la buse, et les électro-aimants sont alimentés électriquement de façon déphasée de manière à générer des oscillations de la buse.
- Le dispositif magnétique comporte trois aimants permanents orientés selon des angles de 120° les uns par rapport aux autres et trois électro-aimants orientés selon des angles de 120° les uns par rapport aux autres.
- Les électro-aimants sont alimentés électriquement avec un déphasage de 2π/3 radians.
- Le système comprend un dispositif de soufflage d'air contrôlé de manière à varier un diamètre de dépose de produit.
- Chacun des électro-aimants est construit de manière que des lignes de champ magnétique qu'il génère traversent l'aimant permanent situé en vis-à-vis et sont orientées de manière à s'opposer au champ magnétique de l'aimant permanent, et chaque électro-aimant comprend un noyau de fer présentant une partie centrale située radialement en face de l'aimant permanent, et deux parties latérales s'étendant respectivement au-dessus et au-dessous de l'aimant permanent, et une bobine entourant la partie centrale ou l'une des parties latérales.
- Chaque électro-aimant comporte également au moins deux aimants permanents fixés sur les parties latérales et situés en regard, selon un axe central de la buse, de l'aimant permanent fixé à la buse, pour s'opposer au champ magnétique généré par l'aimant permanent fixé à la buse même en l'absence d'alimentation électrique des électro-aimants.

L'invention sera mieux comprise et d'autres avantages de celle-ci apparaîtront plus clairement à la lumière de la description qui va suivre d'un système de mise en mouvement d'une buse d'application de produit conforme à son principe, faite à titre d'exemple non limitatif en référence aux dessins annexés, dans lesquels :
[Fig 1] la figure 1 est une vue en perspective d'un système de mise en mouvement conforme à l'invention ;
[Fig 2] la figure 2 est une coupe transversale du système de la figure 1 ;
[Fig 3] la figure 3 est une vue de dessous du système de la figure 1 ;
[Fig 4] la figure 4 est une coupe transversale partielle schématique du système de la figure 1 ;
[Fig 5] la figure 5 est une vue de côté du système de la figure 1 en fonctionnement ;
[Fig 6] la figure 6 est une vue similaire à la figure 5, d'un système comprenant en plus un dispositif de soufflage d'air ;
[Fig 7] la figure 7 est une coupe transversale partielle schématique d'un système conforme à un second mode de réalisation non couvert par le texte de la revendication 1 mais considéré comme utile à la compréhension de l'invention.

Les figures 1 à 6 représentent un système 2 de mise en mouvement d'une buse 4 d'application d'un produit. Le système 2 est destiné à être intégré à une machine d'application d'un produit visqueux, tel qu'entre autres un mastic, une colle ou une graisse, notamment dans les domaines de l'assemblage de tôles, dans l'application de cordons d'étanchéité de mastic. Par visqueux, on entend un produit dont la viscosité est comprise par exemple entre 5000 et 1 million de centipoises. De tels produits visqueux doivent être mis en mouvement, par exemple par une rotation, à la sortie de la buse 4, pour obtenir des cordons de produit homogènes et précis.

Le système 2 comprenant un conduit flexible 6 terminé par la buse 4. Le système 2 comporte un orifice 8 d'entrée de produit vers le conduit flexible 6. Le conduit flexible 6 et l'orifice 8 définissent un axe central X du système 2.

Le système 2 comprend un dispositif magnétique 10 incluant une pluralité d'aimants permanents fixés à la buse 4 et une pluralité d'électro-aimants placés à distance autour des aimants permanents de la buse 4, ce dispositif magnétique 10 générant des oscillations de la buse 4 de façon excentrée par rapport à l'axe central X du système 2. Par l'expression « une pluralité », on entend que le dispositif magnétique 10 comprend au moins deux aimants permanents, et au moins deux électro-aimants, c'est-à-dire au moins deux couples aimant permanent/électro-aimant.

Dans l'exemple représenté, le dispositif magnétique 10 comporte trois aimants permanents 12 répartis sur une périphérie de la buse 4 et ayant chacun une même polarité orientée vers un côté extérieur, et trois électro-aimants 14 disposés autour des aimants permanents 12 de la buse 4. Les électro-aimants 14 sont alimentés électriquement de façon déphasée de manière à générer des oscillations de la buse 4 formant une oscillation circulaire selon la flèche F1 autour de l'axe central X.

Par exemple, les aimants 12 ont chacun une polarité négative (-) orientée du côté intérieur, c'est-à-dire vers l'axe central X, et une polarité positive (+) orientée du côté extérieur, c'est-à-dire à l'opposé de l'axe central X. En variante, cette configuration peut être inversée. Cette configuration peut aussi être transposée selon l'axe central X. Dans ce cas les aimants permanents 12 répartis sur la périphérie de la buse 4 ont une polarité orientée verticalement et les électro-aimants 14 créent une polarité verticale opposée.

Chacun des électro-aimants 14 comprend un noyau de fer 140, ou partie magnétique fixe et une bobine 142 alimentée électriquement. Le noyau de fer 140 présente une partie 140a s'étendant radialement en regard des aimants permanents 12 de la buse 4. Les parties 140a sont situées à un écart radial E des aimants permanents 12, dans une configuration désactivée du système 2 dans laquelle le conduit flexible 6 et la buse 4 sont alignés avec l'axe central X. Lorsque le système 2 est activé, c'est-à-dire lorsque les électro-aimants 14 sont alimentés électriquement, le conduit flexible 6 et la buse 4 ne sont plus alignés avec l'axe central X, et l'écart E varie en fonction des oscillations de la buse 4.

A titre d'exemple, les aimants permanents 12 peuvent former ensemble un contour périphérique circulaire, centré sur l'axe central X en configuration désactivée du système 2. Les parties 140a des noyaux de fer 140 peuvent également présenter chacun une face interne de forme circulaire concentrique à l'axe central X.

Les électro-aimants 14 sont alimentés électriquement de manière soit à tous repousser les aimants permanents 12, soit à tous les attirer, le but étant de générer un déplacement des aimants permanents 12 tel que la buse est désaxée de l'axe central X. En pratique, le sens du courant dans les bobines 142 est choisi par rapport aux polarités des aimants permanents 12 qui leur font face de manière à obtenir une répulsion ou une attraction.

Les bobines 142 sont alimentées électriquement au moyen d'une source de courant électrique non représentée. Les électro-aimants 14 sont alimentés en courant électrique avec un déphasage de 2π/3 radians. Le déphasage électrique varie en fonction du nombre de couples aimant permanent/électro-aimant du dispositif magnétique 10.

Les électro-aimants 14 sont alimentés électriquement à une fréquence déterminée qui détermine la vitesse d'oscillation de la buse 4. Cette fréquence peut être, par exemple, comprise entre 200Hz et 20KHz. Cette plage de fréquence d'oscillation devra être supérieure à la fréquence propre de la partie mobile formée par la buse 4 et les aimants permanents 12 pour minimiser les efforts électromagnétiques à fournir. Par exemple, la force magnétique à fournir par un électro-aimant 14 peut être comprise entre 15 N et 30 N, pour une buse 4 dont la masse est comprise entre 5 g et 10 g et qui oscille sur un intervalle de +/-250 µm autour d'un axe d'équilibre à une fréquence comprise entre 100 Hz et 200 Hz.

Les trois aimants permanents 12 sont orientés selon des angles de 120° les uns par rapport aux autres, et les trois électro-aimants 14 sont orientés selon des angles de 120° les uns par rapport aux autres.

En variante non représentée, le système 2 peut comprendre plus de trois couples aimants permanents 12/ électro-aimants 14, leur orientation angulaire les uns par rapport aux autres étant adaptée en fonction de leur nombre. En pratique, pour un nombre d'aimants permanents 12 donné, l'orientation angulaire des aimants 12 en degré est égale à 360 divisé par le nombre d'aimants.

Selon un aspect représenté à la figure 4, le noyau de fer 140 présente un amortisseur 140b situé radialement en regard de la buse 4. Cet amortisseur 140b vise à éviter qu'un trop grand déplacement radial de la buse 4 provoque une collision avec la partie 140a de le noyau de fer 140. Cet amortisseur 140b peut être, par exemple, en matériau élastomère.

Les oscillations de forme circulaire décrites par la buse 4 peuvent être caractérisées par un diamètre D sur la figure 5. Le diamètre D est défini comme le diamètre d'une base d'un cône 16 de produit déposé par la buse 4, et dont le centre est situé sur l'axe central X.

Selon un aspect optionnel représenté à la figure 6, le système 2 peut comprendre un dispositif 18 de soufflage d'air, ce dispositif 18 étant contrôlé de manière à varier le diamètre de dépose du cordon généré par l'oscillation de la buse 4. Par exemple, ce dispositif 18 peut être formé par une ou plusieurs buses de soufflage d'air alimentées par une source non représentée d'alimentation en air comprimé, et produisant des jets d'air F2 orientés par exemple selon une direction parallèle à l'axe central X du système 2 autour de la buse 4, de manière à resserrer les oscillations de la buse 4 autour de l'axe central X, et par conséquent resserrer le cône 16. Le cône 16 présente dans ce cas un diamètre de base D', inférieur au diamètre D. Ce diamètre D4 peut être contrôlé en faisant varier les paramètres de fonctionnement du dispositif de soufflage 18, par exemple, la pression et/ou l'inclinaison par rapport à l'axe central X.

La figure 7 représente un système de mouvement conforme à un second mode de réalisation non couvert par le texte de la revendication 1 mais considéré comme utile à la compréhension de l'invention. Dans ce mode de réalisation, les éléments communs au premier mode de réalisation portent les mêmes références et fonctionnent de la même manière.

Dans ce mode de réalisation, la buse 4 est montée sur un porte-buse amagnétique 40, ou tube, centré sur l'axe X4 de la buse 4. Ce porte-buse 40, de même que le conduit flexible 6, peut être réalisé en un matériau thermoplastique, par exemple contenant des renforts fibreux, pour résister à la pression d'application du produit tout en étant doté d'une bonne flexibilité.

Sur un côté de ce porte-buse 40 est fixé l'un des aimants permanent 12.

Chaque électro-aimant 14 est construit de manière que les lignes de champ qu'il génère traversent l'aimant permanent 12 situé en vis-à-vis sur la buse 4 ou le porte-buse 40, et sont orientées de manière à s'opposer au champ magnétique de l'aimant permanent 12 situé en vis-à-vis. Ceci permet d'augmenter la force magnétique obtenue.

L'électro-aimant 14 situé en face de l'aimant permanent 12 peut par exemple présenter une structure en fer-à-cheval. Le noyau de fer 140, ou partie magnétique fixe, présente une partie centrale 140c située radialement en face de l'aimant permanent 12, et entourée par la bobine 142. Le noyau de fer 140 se prolonge en deux parties latérales 140d s'étendant de part et d'autre de la partie centrale 140c respectivement au-dessus et au-dessous de l'aimant permanent 12. Selon une variante non représentée, la bobine 142 peut entourer d'une des parties latérales 140d au lieu de la partie centrale 140c pour améliorer la compacité radiale du système 2.

Dans ce cas, l'électro-aimant 14 peut également comporter deux aimants permanents 144 fixés sur les parties latérales 140d et situés en regard, selon l'axe central X4, de l'aimant permanent 12. L'électro-aimant 14 génère des lignes de champ L qui sont orientées vers le bas selon l'axe X4 en passant dans les aimants permanents 144 et orientées vers le haut selon l'axe X4 en passant dans les aimants permanents 12. Les aimants permanents 144 génèrent un champ magnétique s'opposant au champ magnétique généré par l'aimant permanent 12 fixé à la buse 4 même en l'absence d'alimentation électrique des électro-aimants 14. Ceci permet de stabiliser la buse 4 sur l'axe central X même lorsque les électro-aimants 14 ne sont pas alimentés électriquement.

En variante non représentée, chaque électro-aimant 14 peut comporter plus de deux aimants permanents 144.

Les caractéristiques des modes de réalisation et variantes décrits ci-dessus peuvent être combinées pour former de nouveaux modes de réalisation de l'invention dans le cadre des revendications.

## Revendications

1. Système (2) de mise en mouvement d'une buse d'application d'un produit, comprenant un conduit flexible (6) terminé par une buse (4), un dispositif magnétique (10) incluant une pluralité d'aimants permanents (12) fixés à la buse (4) et une pluralité d'électro-aimants (14) placés à distance autour des aimants permanents (12) de la buse (4), ce dispositif magnétique (10) générant des oscillations de la buse (4) de façon excentrée par rapport à un axe central (X) du système (2), chacun des électro-aimants (14) comprenant un noyau de fer (140) et une bobine (142) alimentée électriquement, **caractérisé en ce que** le noyau de fer(140) présente une partie (140a) s'étendant radialement en regard des aimants permanents (12) de la buse (4), et **en ce que** le noyau de fer (140) présente un amortisseur (140b) situé en regard de la buse (4).

2. Système selon la revendication 1, **caractérisé en ce que** les électro-aimants (14) sont alimentés de manière à tous repousser les aimants permanents (12), ou à tous attirer les aimants permanents (12).

3. Système selon l'une des revendications précédentes, **caractérisé en ce que** le dispositif magnétique (10) comporte au moins deux aimants permanents (12) répartis sur une périphérie de la buse (4) et ayant une même polarité orientée vers un côté extérieur, et au moins deux électro-aimants (14) disposés autour des aimants permanents (12) de la buse (4), et **en ce que** les électro-aimants (14) sont alimentés électriquement de façon déphasée de manière à générer des oscillations de la buse (4).

4. Système selon la revendication 3, **caractérisé en ce que** le dispositif magnétique (14) comporte trois aimants (12) permanents orientés selon des angles de 120° les uns par rapport aux autres et trois électro-aimants (14) orientés selon des angles de 120° les uns par rapport aux autres.

5. Système selon la revendication 4, **caractérisé en ce que** les électro-aimants (14) sont alimentés électriquement avec un déphasage de 2π/3 radians.

6. Système selon l'une des revendications précédentes, **caractérisé en ce qu'**il comprend un dispositif de soufflage d'air (18) contrôlé de manière à varier un diamètre (D, D') de dépose de produit.

7. Système selon l'une des revendications précédentes, **caractérisé en ce que** chacun des électro-aimants (14) est construit de manière que des lignes de champ magnétique qu'il génère traversent l'aimant permanent (12) situé en vis-à-vis et sont orientées de manière à s'opposer au champ magnétique de l'aimant permanent (12), et **en ce que** chaque électro-aimant (14) comprend un noyau de fer (140) présentant une partie centrale (140c) située radialement en face de l'aimant permanent (12), et deux parties latérales (140d) s'étendant respectivement au-dessus et au-dessous de l'aimant permanent (12) et une bobine (142) entourant la partie centrale (140c) ou l'une des parties latérales (140d).

8. Système selon la revendication 7, **caractérisé en ce que** chaque électro-aimant (14) comporte également au moins deux aimants permanents (144) fixés sur les parties latérales (140d) et situés en regard, selon un axe central (X4) de la buse (4), de l'aimant permanent (12) fixé à la buse (4), pour s'opposer au champ magnétique généré par l'aimant permanent (12) fixé à la buse (4) même en l'absence d'alimentation électrique des électro-aimants (14).

## Patentansprüche

1. System (2) zum Bewegen einer Düse zum Auftragen eines Produkts, umfassend eine flexible Leitung (6), die in einer Düse (4) endet, eine magnetische Vorrichtung (10), die eine Vielzahl von Permanentmagneten (12), die an der Düse (4) befestigt sind, und eine Vielzahl von Elektromagneten (14), die in einem Abstand um die Permanentmagneten (12) der Düse (4) herum angeordnet sind, beinhaltet, wobei diese magnetische Vorrichtung (10) Schwingungen der Düse (4) exzentrisch in Bezug auf eine Mittelachse (X) des Systems (2) erzeugt, jeder der Elektromagneten (14) umfassend einen Eisenkern (140) und eine elektrisch versorgte Spule (142), **dadurch gekennzeichnet, dass** der Eisenkern (140) einen Teil (140a) aufweist, der sich radial gegenüber den Permanentmagneten (12) der Düse (4) erstreckt, und dass der Eisenkern (140) einen Dämpfer (140b) aufweist, der sich gegenüber der Düse (4) befindet.

2. System nach Anspruch 1, **dadurch gekennzeichnet, dass** die Elektromagneten (14) versorgt werden, sodass sie alle die Permanentmagneten (12) abstoßen oder alle die Permanentmagneten (12) anziehen.

3. System nach einem der vorherigen Ansprüche, **dadurch gekennzeichnet, dass** die magnetische Vorrichtung (10) mindestens zwei Permanentmagnete (12), die über einen Umfang der Düse (4) verteilt sind und eine gleiche Polarität aufweisen, die zu einer Außenseite gerichtet ist, und mindestens zwei Elektromagnete (14), die um die Permanentmagnete (12) der Düse (4) herum angeordnet sind, umfasst, und dass die Elektromagneten (14) phasenverschoben elektrisch versorgt werden, um Schwingungen der Düse (4) zu erzeugen.

4. System nach Anspruch 3, **dadurch gekennzeichnet, dass** die magnetische Vorrichtung (14) drei Permanentmagnete (12), die in Winkeln von 120° zueinander ausgerichtet sind, und drei Elektromagnete (14), die in Winkeln von 120° zueinander ausgerichtet sind, umfasst.

5. System nach Anspruch 4, **dadurch gekennzeichnet, dass** die Elektromagneten (14) mit einer Phasenverschiebung von 2π/3 Radiant elektrisch versorgt werden.

6. System nach einem der vorherigen Ansprüche, **dadurch gekennzeichnet, dass** es eine Luftblasvorrichtung (18) umfasst, die gesteuert wird, um einen Durchmesser (D, D') von Produktablage zu variieren.

7. System nach einem der vorherigen Ansprüche, **dadurch gekennzeichnet, dass** jeder der Elektromagneten (14) konstruiert ist, sodass von ihm erzeugte Magnetfeldlinien durch den gegenüberliegenden Permanentmagneten (12) verlaufen und ausgerichtet sind, um dem Magnetfeld des Permanentmagneten (12) entgegenzuwirken, und dass jeder Elektromagnet (14) einen Eisenkern (140), der ein Mittelteil (140c), das dem Permanentmagneten (12) radial gegenüberliegt, und zwei Seitenteile (140d), die sich jeweils über und unter dem Permanentmagneten (12) erstrecken, aufweist und eine Spule (142), die das Mittelteil (140c) oder eines der Seitenteile (140d) umgibt, umfasst.

8. System nach Anspruch 7, **dadurch gekennzeichnet, dass** jeder Elektromagnet (14) auch mindestens zwei Permanentmagnete (144) umfasst, die an den Seitenteilen (140d) befestigt sind und sich entlang einer Mittelachse (X4) der Düse (4) gegenüber dem an der Düse (4) befestigten Permanentmagneten (12) befinden, um dem Magnetfeld entgegenzuwirken, das von dem an der Düse (4) befestigten Permanentmagneten (12) erzeugt wird, selbst wenn keine Stromversorgung der Elektromagneten (14) vorhanden ist.

## Claims

1. System (2) for setting in motion a nozzle for applying a product, comprising a flexible duct (6) terminated by a nozzle (4), a magnetic device (10) comprising a plurality of permanent magnets (12) attached to the nozzle (4) and a plurality of electromagnets (14) placed at a distance around the permanent magnets (12) of the nozzle (4), this magnetic device (10) generating eccentric oscillations of the nozzle (4) with respect to a central axis (X) of the system (2), each of the electromagnets (14) comprising an iron core (140) and an electrically supplied coil (142), **characterized in that** the iron core (140) has a part (140a) extending radially opposite the permanent magnets (12) of the nozzle (4) and **in that** the iron core (140) has a damper (140b) located opposite to the nozzle (4).

2. System according to claim 1, **characterized in that** the electromagnets (14) are supplied so that they all repel the permanent magnets (12), or all attract the permanent magnets (12).

3. System according to one of the preceding claims, **characterized in that** the magnetic device (10) comprises at least two permanent magnets (12) distributed over a periphery of the nozzle (4) and having the same polarity oriented towards an outer side, and at least two electromagnets (14) disposed around the permanent magnets (12) of the nozzle (4), and **in that** the electromagnets (14) are supplied electrically out of phase so as to generate oscillations of the nozzle (4).

4. System according to claim 3, **characterized in that** the magnetic device (14) comprises three permanent magnets (12) oriented at angles of 120° with respect to each other and three electromagnets (14) oriented at 120° relative to each other.

5. System according to claim 4, **characterized in that** the electromagnets (14) are supplied electrically with a phase shift of 2π/3 radians.

6. System according to one of the preceding claims, **characterized in that** it comprises an air blower device (18) controlled so as to vary a diameter (D, D') for depositing the product.

7. System according to one of the preceding claims, **characterized in that** each of the electromagnets (14) is constructed so that the magnetic field lines that it generates traverse the permanent magnet (12) located opposite and are oriented so as to oppose the magnetic field of the permanent magnet (12), and **in that** each electromagnet (14) comprises an iron core (140) having a central part (140c) located radially opposite the permanent magnet (12), and two side parts (140d) extending respectively above and below the permanent magnet (12) and a coil (142) surrounding the central part (140c) or one of the side parts (140d).

8. System According to claim 7, **characterized in that** each electromagnet (14) also comprises at least two permanent magnets (144) fixed on the side parts (140d) and located opposite, along a central axis (X4) of the nozzle (4), the permanent magnet (12) being fixed to the nozzle (4) to oppose the magnetic field generated by the permanent magnet (12) fixed to the nozzle (4) even in the absence of a power supply to the electromagnets (14).
